# EUROPÄISCHE PATENTANMELDUNG

(11) **EP 1 022 509 A2**
(43) Veröffentlichungstag der Anmeldung: **26.07.2000**
(21) Anmeldenummer: 00100708.7
(22) Anmeldetag: 14.01.2000
(51) Int. Cl.: F17C 13/02

(54) **Flüssiggas-Massedurchflusserfassung**

(30) Priorität: 23.01.1999 DE 19902677
(71) Anmelder: MESSER GRIESHEIM GMBH, 60547 Frankfurt (DE)
(72) Erfinder: Flohr, Wolfgang, 57074 Siegen (DE); Hausmann, Stefan, 85258 Weichs (DE)

(57) **Zusammenfassung**

Die Erfindung betrifft ein Verfahren und eine Steuereinrichtung zur Massedurchflußerfassung von kyrogenen Medien, insbesondere Flüssiggas wie tiefkaltem verflüssigtem Stickstoff, beim Abfüllen aus einem ortsfesten Vorratsbehälter (1) wie einem Kaltvergaser oder Kältetank, bei dem die aus dem Vorratsbehälter durch eine Abfüllleitung (2) abgefüllte Flüssiggasmenge durch eine Differenzdruck- oder Coriolis-Massedurchflußmessung erfaßt wird.
Erfindungsgemäß ist dadurch, daß beim Abfüllen des Flüssiggases aus dem Vorratsbehälter (1) in den Behälter (9) jede Flüssiggasmenge über eine Erfassung der Öffnungszeiten eines in der Abfüllleitung (2) angeordneten Magnetventils (3) gemessen und die Daten des Abfüllvorganges elektronisch ausgewertet werden, eine kostengünstige, robuste und flexible anwendbare Massedurchflußerfassung von kyrogenen Medien wie Flüssiggas beim Abfüllen aus ortsfesten Vorratsbehältern mit gleichzeitiger Erfassung und Auswertung aller relevanten Daten des Abfüllprozesses bei gleichzeitiger Prüfung der Anwender-Zugangsberechtigung und der Behälter-Zulassung gegeben.

## Beschreibung

Die Erfindung betrifft eine Erfassungssystem und ein Verfahren zur Massedurchflußerfassung von kyrogenen Medien, insbesondere Flüssiggas wie tiefkaltem verflüssigtem Stickstoff, beim Abfüllen aus einem ortsfesten Vorratsbehälter wie einem Kaltvergaser oder Kältetank, nach dem Oberbegriff des Anspruchs 1 bzw. des Anspruchs 10.

Die bekannten Massedurchflußmessungen bei kyrogenen Medien, wie beispielsweise bei Flüssiggas wie tiefkaltem verflüssigtem Stickstoff, erfolgen entweder mittels einer kostenaufwendigen Turbine (Tanklastwagen), einer kostenaufwendigen Waage (Kohlendioxid-Entnahme) oder eines Differenzdruck-oder CoriolisMassedurchflußmessers bei der Flüssiggas-Abfüllung aus ortsfesten Vorratsbehältern (Kältetank, Kaltvergaser). Die Anwendung des Differenzdruckverfahrens zur Massedurchflußmessung bei Flüssiggas ist problematisch, da in der Regel ein 2-Phasengemisch auftritt und zudem die Differenzdruck-Massedurchflußmessung ungenau ist. Der Einsatz von Coriolis-Sensoren bei der FlüssiggasMassedurchflußmessung ist mit einem Kostenmehrauwand von ca. 10 TDM/Meßeinheit verbunden.

Eine Massendurchflußmessung, die insbesondere für die Erfassung von kleinen Entnahmemengen geeignet ist, ist in der DE 196 47 446 A1 beschrieben. Beim Gegenstand dieser Druckschrift wird die Öffnungszeit eines Magnetventils in einer Entnahmeleitung für Flüssiggas erfaßt und die Durchflußmenge als Funktion der erfaßten Zeit und des Durchflußbeiwertes des Ventils bestimmt. In seiner einfachsten Ausführungsform besteht dieser Gegenstand aus einem Signalgeber, der das Öffnen bzw. Schließen des Magnetventils anzeigt, und einer Uhr, die die Zeitdauer des Gasdurchflusses mißt.

In der Praxis erfolgt bei allen diesen bekannten Flüssiggas-Massedurchflußmessungen nur eine Messung des Flüssiggas-Massedurchflusses, nicht aber die Erfassung und zweckgerichtete Auswertung der Daten des Abfüllvorganges von Flüssiggas.

Aufgabe der Erfindung ist es daher, ein Verfahren und eine Steuereinrichtung zur Massedurchflußerfassung von kyrogenen Medien wie tiefkaltem verflüssigtem Stickstoff beim Abfüllen aus ortsfesten Vorratsbehältern (Kältetank; Kaltvergaser) zu schaffen, das/die eine kostengünstige, genaue und flexible Massedurchflußmessung des aus dem Vorratsbehälters abgefüllten Flüssiggases mit Erfassung der Daten des Abfüllvorganges und mit Auswertung dieser Daten einschließlich Zuordnung auf jeden Anwender, jede Kostenstelle und jeden Behälter bei gleichzeitiger Prüfung der Zugangsberechtigung jedes Anwenders und der Behälterzulassung gewährleistet.

Gemäß einer ersten Lehre der Erfindung ist die Aufgabe dadurch gelöst, daß die Steuereinheit ein Datenerfassungssystem umfaßt, in dem Daten eines Benutzers und/oder eines Behälters erfaßt und zusammen mit Daten über die entnommene Flüssigkeitsmenge abrufbar abgespeichert werden.

Die Verbindung des Microcontrollers mit dem Magnetventil jeder Abfülleitung elektronisch ermöglicht die Abgabe von Steuerbefehlen an das Magnetventil.

Des weiteren ist der mit dem Magnetventil jeder Abfülleitung verbundene Microcontroller auch mit einem, für jede Zapfstelle vorgesehenes und mit Starttaste (Totmann-Taste), Stoptaste und optischen und akustischen Anzeigeelementen versehenes, Bedienteil verbunden.

Erfindungsgemäß wird vor Beginn des Flüssiggas-Abfüllvorganges der zu befüllende Behälter mit einem - beispielsweise gemäß deutscher Patentanmeldung 198 50 913.8 ausgebildeten - Abfüllkopf versehen, der über einen flexiblen Schlauch und über eine das Magnetventil enthaltenen Abfüllleitung mit dem das abzufüllende Flüssiggas enthaltenen Vorratsbehälter verbunden ist.

Bei Erreichen des maximalen Füllstandes im mit Flüssiggas zu befüllenden Behälter wird der Flüssiggas-Abfüllvorgang durch ein, über den Microcontroller das Schließen des in der Abfüllleitung vorhandenen Magnetventils bewirkendes Signal eines auf dem zu befüllenden Behälter zweckentsprechend angeordneten Füllstandsmeßgerätes automatisch beendet, etwa mittels eines Schwimmschalters, welcher beispielsweise in einem gemäß deutscher Patentanmeldung 198 50 913.8 ausgebildeten Abfüllkopf zweckentsprechend angeordnet ist. Selbstverständlich kann anstelle des gemäß deutscher Patentanmeldung 198 50 913.8 mit einer Füllstandsmeßeinrichtung ausgebildeten und auf dem mit Flüssiggas zu befüllenden Behälters zweckmäßig angeordneten Füllkopfes jede anderweitige, den Maximum-Füllstand in dem mit Flüssiggas zu befüllenden Behälter erfassende und bei Erreichen seines Maximum-Füllstandes ein entsprechendes Signal an den Microcontroller gebende Füllstandsmeßeinrichtung Verwendung finden.

Der Microcontroller ist zweckmäßigerweise mit einem zum Einlesen der auf der/n Checkkarte/n jedes Anwenders und jedes Behälters aufgebrachten AufkleberBarcodes gebräuchliches Barcode-Lesegerät (Scanner) verbunden.

Eine vorteilhafte Weiterbildung der Erfindung ist dadurch gekennzeichnet, daß die Steuereinnichtung im wesentlichen aus einem mit einem Personalcomputer verbundenen und mindestens eine Anschlußmöglichkeit für eine Zapfstelle aufweisenden Microcontroller besteht. Zur Steuerung des Flüssiggas-Abfüllvorganges der Abfülleinrichtung enthält der aus bekannter elektronischer Mikroprozessor-Technik bestehende, frei programmierbare und in der Regel bis zu 4 Anschlußstellen für jeweils eine Zapfstelle aufweisende Microcontroller die Steuerungssoftware und findet des weiteren als Zwischenspeicher für die aus der Datenbank des mit ihm verbundenen handelsüblichen Personalcomputers stammenden Daten Verwendung.
Jeder Microcontroller ist über eine Schnittstelle (RS 485) mit einem und durch einen Konverter (RS 485/RS 232) an einem Personalcomputer verbunden/angeschlossen. Der mit dem Microcontroller in vorbeschriebener Weise verbundene Personalcomputer enthält die Software zur Erstellung der Datenbanken, die Auswertesoftware und ist der Hauptspeicher für die Datensätze jedes Flüssiggas-Abfüllvorganges. Durch den Personalcomputer werden die Datensätze aus jedem Microcontroller in festgelegten Zeitabständen ausgelesen und die aktuellen Daten seiner Datenbank bei Erstellung bzw. Änderung an jedem Microcontroller gesendet.

Bei Erfordernis können bis zu 7 Microcontroller in einem RS 485 - Netzwerk zusammengeschaltet werden. Die Steuerung ist dabei mit ein handelsübliches Netzteil (extern: 230 VAC; intern: 24 VDC) versehen. Jedes Schaltrelais für jedes Magnetventil ist im Prinzip potentialfrei. Die Spannungen (230 VAC bzw. 24 VDC) können jedoch zur Spannungsversorgung des Magnetventils darüber geschleift werden.

Der Microcontroller, der Barcode-Scanner und das Bedienteil sind für den Außenbetrieb ausgebildet.

Das erfindungsgemäße System zur Massedurchflußerfassung von Flüssiggasen und gasförmigen Medien beim Abfüllen aus einem ortsfesten Kaltvergaser oder Kältetank ist kostengünstig und funktionssicher in der Anwendung und gewährleistet zudem eine vollständige Erfassung und Auswertung der relevanten Daten jedes Abfüllvorganges einschließlich Prüfung der Anwenderberechtigung und der Behälterzulassung.

Gemäß einer zweiten Lehre der Erfindung betrifft diese ein Verfahren zur Massedurchflußerfassung von kyrogenen Medien, insbesondere Flüssiggas wie tiefkaltem verflüssigtem Stickstoff, beim Abfüllen aus einem ortsfesten Vorratsbehälter wie einem Kaltvergaser oder Kältetank gemäß den Merkmalen des Anspruchs 10.

Gemäß der zweiten Lehre der Erfindung wird bei jedem Flüssiggas-Abfüllvorgang ein aus folgenden Angaben
- Datum
- Uhrzeit
- Anwender
- Kostenstelle
- Behälter-Nummer
- Abfülldauer
   bestehender Datensatz im Datenerfassungssystem der Steuereinrichtung der Abfülleinrichtung gespeichert. Beim Nachfüllen von Flüssiggas in den als Kältetank oder Kaltvergaser ausgebildeten ortsfesten Vorratsbehälter, wird die aus diesem Vorratsbehälter abgefüllte Flüssiggas-Menge bzw. deren Kosten prozentual der gespeicherten Abfülldauer auf die einzelnen Kostenstellen verteilt. Selbstverständlich ist auch eine Daten-Auswertung nach
- Anwender
- Kostenstelle
- Behälter-Nummer
   möglich. Nach Beendigung des Flüssiggas-Abfüllvorganges aus dem Vorratsbehälter erfolgt etwa durch einen mit dem Microcontroller verbundenen handelsüblichen Personalcomputer die Zuordnung jeder aus dem Vorratsbehälter abgefüllten Flüssiggasmenge zu der entsprechenden Kostenstelle jedes Anwenders.

Des weiteren werden zur Datenerfassung der Flüssiggas-Abfüllmengen eine Barcodes enthaltene Checkkarte für jeden Anwender und eine Checkkarte mit Barcodes für jede Kostenstelle erstellt und Barcode-Aufkleber auf die Außenfläche jedes zu befüllenden Behälters aufgebracht. Die auf den Checkkarten enthaltenen Barcodes verweisen auf alle für die Erfassung und Auswertung der Flüssiggas-Abfüllmengen relevanten, in der Datenbank der Software gespeicherten Daten, wie u. a.
- Name des Anwenders
- Kostenstelle
- Behältergröße
- Sicherheitsschulung des Anwenders
- Gültigkeits-Datum.
Vor Beginn jedes Flüssiggas-Abfüllvorganges werden mittels eines mit einem Microcontroller verbundenen Barcode-Lesegerätes (Scanner) die Barcodes des jeweiligen Anwenders, der jeweiligen Kostenstelle und des jeweils zu befüllenden Behälters in das Datenerfassungssystem der Steuereinrichtung eingelesen.

Die eingelesenen Daten verweisen auf alle für die Erfassung und Auswertung der Flüssiggas-Abfüllmengen relevanten, in der Datenbank der Software gespeicherten Daten.

Gleichzeitig wird die Zugangsberechtigung des Anwenders und die gesetzlich vorgeschriebene Zulassung des zu befüllenden Behälters geprüft. Nach erfolgter Freigabe der Abfülleinrichtung wird der Flüssiggas-Abfüllvorgang aus dem Vorratsbehälter in den zu befüllenden Behälter etwa durch Betätigung einer Starttaste eines mit dem Microcontroller verbundenen, eine Stoptaste und weitere optische und akustische Anzeigeelemente aufweisenden Bedienteils manuell gestartet.

Bei Überschreitung der sich aus einer Kalibrierung der Abfülleinrichtung ergebenen maximale Befüllungszeit des das Flüssiggas aufnehmenden Behälters um einen einstellbaren Sicherheitszuschlag wird der Abfüllvorgang sicherheitshalber automatisch beendet. Die Kalibrierung der Abfülleinrichtung erfolgt in der Weise, daß bei einem definierten Abfüllvolumen die maximale (bei warmer Abfüllleitung) und die minimale (bei kalter Abfüllleitung) Abfüllzeit gemessen wird.

Erfolgt aus dem Kältevergaser oder Kältetank zur Flüssiggas-Abfüllung eine zusätzliche Entnahme eines gasförmiges Mediums wie gasförmigem Stickstoff, wird die aus dem Vorratsbehälter entnommene Gasmenge mit herkömmlichen Gasdurchflußmeßgeräten separat erfaßt, in der Regel durch eine übliche Gasuhr und bei der Auswertung nach einem Nachtanken des Vorratsbehälters manuell über den Personalcomputer in das Datenerfassungssystem der Steuereinrichtung der Abfülleinrichtung eingegeben. Die derart erfaßte Gas-Abfüllmenge wird in die äquivalente Flüssiggasmenge umgerechnet und fließt als Korrekturfaktor in eine Verteilungsrechnung ein.

Der physikalischen Gegebenheit geschuldet, daß die Flüssiggas-Durchflußmenge an jedem Magnetventil vom jeweiligen Druck in der Abfüllleitung abhängig ist, erfolgt in frei wählbaren Zeitabständen eine Druckmessung in jeder Abfüllleitung der Abfülleinrichtung, um notwendige Druckkorrekturen vornehmen zu können.

Der Flüssiggas-Abfüllvorgang aus dem Vorratsbehälter in den Behälter kann durch Betätigung der Stoptaste des Bedienteiles oder durch das Loslassen der als Totmann-Taste ausgebildeten Starttaste des mit dem Microcontroller verbundenen Bedienteiles mit Signal- und Stoppzeitverzögerung manuell erfolgen.

Das erfindungsgemäße Verfahren zur Massedurchflußerfassung von Flüssiggasen und gasförmigen Medien aus ortsfesten Vorratsbehältern ist kostengünstig, robust und flexibel in der Anwendung, ermöglicht zudem die Erfassung und Auswertung aller relevanten Daten des Abfüllvorganges bei gleichzeitiger Prüfung der Anwender-Zugangsberechtigung und der gesetzlich vorgeschriebenen Behälter-Zulassung.

Anhand eines in der einzigen Figur dargestellten bevorzugten Ausführungsbeispiels wird die Erfindung im folgenden näher erläutert:

Die einzige Figur enthält eine schematische Darstellung der wesentlichen Bestandteile einer Abfülleinrichtung zur erfindungsgemäßen Massedurchflußerfassung von tiefkaltem verflüssigtem Stickstoff, mit einem das tiefkalte verflüssigte Stickstoff enthaltenen, als Kältetank oder Kaltvergaser ausgebildeten, ortsfesten Vorratsbehälter 1, der über eine ein Magnetventil 3 enthaltene Abfüllleitung 2 und über einen, mit der Abfüllleitung 2 und mit einem eine nicht dargestellte Füllstandsmeßeinrichtung enthaltenen Abfüllkopf 8 verbundenen, längenveränderlichen flexiblen Schlauch 7 mit einem mit dem Flüssiggas zu befüllenden Behälter 9 verbunden ist.
Das Magnetventil 3 und die Füllstandsmeßeinrichtung des Abfüllkopfes 8 sind mit einem aus Mikroprozessor-Technik bestehenden, die Steuerungssoftware enthaltenen und als Zwischenspeicher für die Datensätze eingesetzten Microcontroller 4 verbunden, der seinerseits mit einem für die Erfassung, Speicherung, Auswertung und Zuordnung verwendeten, über eine nicht dargestellte Schnittstelle (RS 485) und einen nicht aufgezeigten Konverter (RS 485/RS 232) mit einem die Datensätze enthaltenen Personalcomputer 10 sowie mit einem Barcode-Lesegerät (Scanner) 6 und einem eine Starttaste (Totmann-Taste), eine Stoptaste und akustische und optische Anzeigeelemente aufweisendes Bedienteil 5 verbunden ist.
Vor Beginn des Abfüllens des tiefkalten verflüssigten Stickstoffs aus dem ortsfesten Vorratsbehälter 1 in den Behälter 9 wird für jeden Anwender eine Barcodes enthaltene Checkkarte und eine derartige Checkkarte für jede Kostenstelle erstellt sowie Barcodes-Aufkleber auf die Außenfläche des zu befüllenden Behälters 9 aufgebracht.
Die Barcodes enthalten alle für die Erfassung, Auswertung und Zuordnung der aus dem Vorratsbehälter 1 in den Behälter 9 zufüllenden Flüssiggasmasse erforderlichen Daten, wie u. a. Name des Anwenders, Kostenstelle, Behältergröße, Sicherheitsschulung des Anwenders, Gültigkeits-Datum.
Vor Beginn jedes Flüssiggas-Abfüllvorganges werden des weiteren die Barcodes des jeweiligen Anwenders, der jeweiligen Kostenstelle und des jeweils zu befüllenden Behälters 9 mittels des mit dem Microcontroller 4 verbundenen Barcode-Lesegerätes (Scanner) 6 in das Datenerfassungssystem der Steuereinrichtung der Abfülleinrichtung eingelesen. Dabei wird gleichzeitig die Zugangsberechtigung des Anwenders und die ordnungsgemäße Zulassung des zu befüllenden Behälters 9 geprüft.

Nach Freigabe der Abfülleinrichtung wird der Abfüllvorgang durch Betätigung der Startaste des mit dem Microcontroller 4 verbundenen Bedienteils 5 manuell gestartet.
Bei Erreichen des maximalen Füllstandes im Behälter 9 wird der Abfüllvorgang dadurch automatisch beendet, daß von einer Füllstandsmeßeinrichtung, beispielsweise eines Schwimmschalters, des auf dem zu befüllenden Behälter 9 zweckdienlich angeordneten und entsprechend der deutschen Patentanmeldung 198 50 913.8 ausgebildeten Abfüllkopfes 8, ein entsprechendes Signal an den Microcontroller 4 abgegeben wird, der wiederum über ein nicht dargestelltes Schaltrelais das Schließen des in der Abfüllleitung 2 zweckmäßig angeordneten Magentventils 3 bewirkt.
Anstelle der durch die im Abfüllkopf 8 enthaltenen Füllstandsmeßeinrichtung erfolgenden automatischen Beendigung des Flüssiggas-Abfüllvorganges, kann der Flüssiggas-Abfüllvorgang auch durch Betätigung der Stoptaste des Bedienteiles 5 oder durch Loslassen der als Totmann-Taste ausgebildeten Starttaste des Bedienteils 5 mit Signal- und Stoppzeit-Verzögerung manuell erfolgen.
Nach der automatischen oder manuellen Beendigung des Flüssiggas-Abfüllvorganges erfolgt durch den mit dem Microcontroller 4 verbundenen Personalcomputer 10 die Zuordnung der einzelnen Flüssiggas-Abfüllmengen auf die einzelnen Kostenstellen jedes Anwenders.
Des weiteren wird bei jedem Flüssiggas-Abfüllvorgang das Datum, die Uhrzeit, der Anwender, die Kostenstelle, die Behälter-Nummer und die Abfülldauer im Datenerfassungssystem des mit dem Microcontroller 4 verbundenen Personalcomputers 10 der Steuereinrichtung der Abfüllanlage gespeichert.
Beim anschließenden Nachfüllen des ortsfesten Vorratsbehälters 1 mit Flüssiggas wird jede abgefüllte Flüssiggasmenge bzw. deren Kosten prozentual der gespeicherten Abfülldauer auf die einzelnen Kostenstellen des Anwenders verteilt. Dabei kann auch eine Daten-Auswertung nach dem jeweiligen Anwender, der jeweiligen Kostenstelle und der jeweiligen Behälter-Nummer erfolgen.
Um eine Überfüllung des Behälters 9 mit Flüssiggas bei technischem Defekt der im Abfüllkopf 8 enthaltenen Füllstandsmeßeinrichtung auszuschließen, wird bei Überschreitung der durch eine Kalibrierung der Abfülleinrichtung ermittelten maximalen Befüllzeit des Behälters 9 um einen einstellbaren Sicherheitszuschlag der Abfüllvorgang durch Schließen des in der Abfüllleitung 2 angeordneten Magnetventils 3 automatisch beendet. Die Kalibrierung der Abfülleinrichtung erfolgt in der Weise, daß bei einem definierten Abfüllvolumen die Abfüllzeit (bei warmer Abfüllleitung) und die minimale Abfüllzeit (bei kalter Abfüllleitung) gemessen wird.
Bei einer zur Flüssiggas-Abfüllung erfolgenden zusätzlichen Entnahme von gasförmigen Stickstoff, wird der aus dem Vorratsbehälter 1 entnommene gasförmige Stickstoff durch eine Gasmengenmessung mittels einer gebräuchlichen Gasuhr erfaßt und bei der Auswertung nach dem Nachtanken des Vorratsbehälters 1 manuell über den Personalcomputer 10 in das Datenerfassungssystem der Steuereinrichtung der Abfülleinrichtung eingegeben, anschließend in die äquivalente Flüssiggasmenge umgerechnet und fließt dann als Korrekturfaktor in die Verteilungsrechnung ein.
Um gleichbleibende Druckverhältnisse in der Abfüllleitung 2 zu gewährleisten, werden zur Ermittlung der erforderlichen Druckkorrekturwerte, Druckmessungen in frei wählbaren Zeitabständen in der Abfüllleitung 2 durchgeführt.
Bei Erfordernis können bis zu sieben Microcontroller 4 in einem RS 485-Netzwerk zusammen geschaltet werden. Die Steuereinrichtung der Abfülleinrichtung ist an ein handelsübliches Netzteil (extern: 230 VAC; intern: 24 VDC) angeschlossen. Jedes Schaltrelais für das Magnetventil 3 ist im Prinzip potentialfrei. Jedoch können die Spannungen (230 VAC bzw. 24 VDC) zur Spannungsversorgung des Magnetventils 3 darüber geschleift werden.
Der Microcontroller 4, das Bedienteil 5 und der Barcode-Scanner 6 sind für den Außenbetrieb ausgebildet.

### Bezugszeichen-Aufstellung

- 1: Vorratsbehälter (TK/TV)
- 2: Abfüllleitung
- 3: Magnetventil
- 4: Microcontroller
- 5: Bedienteil
- 6: Barcode-Lesegerät (Scanner)
- 7: flexibler Schlauch
- 8: Abfüllkopf (Füllstandsmeßeinrichtung)
- 9: Behälter
- 10: Personalcomputer

## Patentansprüche

1. Erfassungssystem zur Massedurchflußerfassung von kryogenen Medien, insbesondere Flüssiggas wie tiefkaltem verflüssigtem Stickstoff, beim Abfüllen aus einem ortsfesten Vorratsbehälter (1) wie einem Kaltvergaser oder Kältetank in einen Behälter (9), bei dem die aus dem Vorratsbehälter durch eine Abfülleitung abgefüllte Flüssiggasmenge durch eine Differenzdruck- o-der Coriolis-Massedurchflußmessung gemessen wird, mit einem in der Abfülleitung angeordneten Magnetventil (3) und einer mit diesem elektronisch verbundenen Steuereinheit, welche die durch die Abfülleitung (2) durchströmende Flüssigkeitsmenge über eine Erfassung der Öffnungszeiten des Magnetventils (3) mißt,
dadurch gekennzeichnet,
daß die Steuereinheit mit einem Datenerfassungsystem verbunden ist, in dem Daten eines Benutzers und/oder des Behälters (9) erfaßt und zusammen mit Daten über die entnommene Flüssgkeitsmenge abrufbar abgespeichert werden.

2. Erfassungssystem nach Anspruch 1, dadurch gekennzeichnet, daß die Steuereinheit einen Microcontroller (4) umfaßt, der zur Abgabe von Steuersignalen zum Schließen oder Öffnen des Magnetventils (3) mit diesem elektronisch, vorzugsweise über potentialfreie oder spannungsführende Schaltrelais, verbunden ist.

3. Erfassungssystem nach Anspruch 2, dadurch gekennzeichnet, daß der Microcontroller (4) mit einem Bedienteil (5) verbunden ist, das zwecks manueller Bedienung mit einer Start-Stoptaste und/oder einem Totmann-Taster ausgerüstet ist sowie optische und/oder akustische Anzeigeelemente aufweist.

4. Erfassungssystem nach einem der vorhergehenden Ansprüche, dadurch gekennzeichnet, daß der Behälter (9) vorzugsweise mit einem eine Füllstandsmeßeinrichtung enthaltenden Abfüllkopf (8) versehen ist, der über einen flexiblen, längenveränderlichen Schlauch (7) und über eine mit diesem verbundene und das Magnetventil enthaltende Abfülleitung mit dem Vorratsbehälter (1) verbunden ist.

5. Erfassungssystem nach den Ansprüchen 2 und 3, dadurch gekennzeichnet, daß die Füllstandsmeßeinrichtung zum automatischen Beenden des Abfüllvorgangs elektronisch, etwa über einen elektronischen Schwimmschalter, mit dem Microcontroller (4) verbunden ist.

6. Erfassungssystem nach einem der vorhergehenden Ansprüche, dadurch gekennzeichnet, daß der Microcontroller (4) mit einem Barcode-Scanner (6) zum Einlesen von Checkkarten und/oder Barcode-Aufklebern elektronisch verbunden ist.

7. Erfassungssystem nach einem der vorhergehenden Ansprüche, dadurch gekennzeichnet, daß das Datenerfassungssystem einen Personalcomputer (10) umfaßt, der mit dem Microcontroller (4) durch einen Konverter (RS 485/RS 232) verbunden ist.

8. Erfassungssystem nach einem der vorhergehenden Ansprüche, dadurch gekennzeichnet, daß der Microcontroller (4) in einem R 485-Netzwerk, in dem bis zu sieben Microcontroller (4) zusammenschaltbar sind, integriert ist.

9. Erfassungssystem nach einem der Ansprüche 6 bis 8, dadurch gekennzeichnet, daß der Microcontroller (4), das Bedienteil (5) und der Barcode-Scanner (6) für den Außenbetrieb ausgebildet sind.

10. Verfahren zur Massedurchflußerfassung von kryogenen Medien, insbesondere Flüssiggas wie tiefkaltem verflüssigtem Stickstoff, beim Abfüllen aus einem ortsfesten Vorratsbehälter (1) wie einem Kaltvergaser oder Kältetank in einen Behälter (9), bei dem die aus dem Vorratsbehälter (1) durch eine Abfüllleitung abgefüllte Flüssiggasmenge durch eine Differenzdruck- oder Coriolis-Massedurchflußmessung gemessen wird, und daß beim Abfüllen des Flüssiggases aus dem Vorratsbehälter (1) in den Behälter (9) jede Flüssiggasmenge über eine Erfassung der Öffnungszeiten eines in der Abfüllleitung (2) angeordneten Magnetventils (3) gemessen wird,
dadurch gekennzeichnet,
daß Daten eines Benutzers, wie Anwender oder Kostenstelle, und/oder des Behälters (9), wie Behälter-Nummer, erfaßt und zusammen mit den Daten über die Flüssigkeitsmenge abrufbar abgespeichert werden.

11. Verfahren nach Anspruch 10 , dadurch gekennzeichnet, daß Daten eines Benutzers, einer Kostenstelle und/oder des Behälters (9) in Form von auf Checkkarten und/oder Aufklebern angebrachten Barcodes codiert und von einem Barcode-Scanner zur weiteren Auswertung, etwa zum Erstellen einer Verteilungsrechnung oder zum Prüfen der Zugangsberechtigung, eingelesen werden.

12. Verfahren nach Anspruch 10 oder 11, dadurch gekennzeichnet, daß den Daten des Benutzers und/oder des Behälters (9) weitere Informationen wie Zugangsberechtigung oder Behälterzulassung zugeordnet werden.

13. Verfahren nach Anspruch 12, dadurch gekennzeichnet, daß die Daten des Benutzers und/oder des Behälters (9) auf das Vorliegen einer Sperrinformation geprüft werden und bei Nichtvorliegen einer Sperrinformation das Magnetventil (3) freigegeben wird.

14. Verfahren nach einem der Ansprüche 10 bis 13, dadurch gekennzeichnet, daß der Abfüllvorgang des Flüssiggases aus dem Vorratsbehälter (1) in den Behälter (9) bei Überschreitung der aus einer Kalibrierung der Abfülleinrichtung sich ergebenen maximalen Füllzeit des Behälters (9), ergänzt um einen einstellbaren Sicherheitszuschlag, automatisch beendet wird.

15. Verfahren nach einem der Ansprüche 10 bis 14, dadurch gekennzeichnet, daß zusätzlich zur Abfüllung von Flüssiggas aus dem Vorratsbehälter (1) in den Behälter (9) gasförmiger Stickstoff aus dem Vorratsbehälter (1) entnommen wird, die abgefüllte Gasmenge durch eine separate Gasmengenmessung, vzw. durch eine Gasuhr, erfaßt und manuell über den mit dem Microcontroller (4) verbundenen Personalcomputer (10) in das Datenerfassungssystem der Steuereinrichtung der Abfülleinrichtung eingegeben und als Korrektur in eine Verteilungsrechnung miteinbezogen wird.

16. Verfahren nach einem der Ansprüche 10 bis 15, dadurch gekennzeichnet, daß in jeder mit dem Magnetventil (3) ausgestatteten Abfüllleitung (2) eine Druckmessung in wählbaren Zeiträumen durchgeführt und aus dem gemessenen Druck ein Korrekturfaktor ermittelt wird, der in die gemessene Flüssiggas-Abfüllzeit einfließt und anschließend im Microcontroller der Steuereinheit gespeichert wird.

17. Verfahren nach einem der Ansprüche 10 bis 16, dadurch gekennzeichnet, daß der Abfüllvorgang, durch Betätigen einer als Totmann-Taster ausgebildeten Starttaste oder einer Stoptaste, manuell mit Signal- und Stopzeit-Verzögerung erfolgt.
